# EUROPÄISCHE PATENTSCHRIFT

(11) **EP 3 444 417 B1**
(45) Veröffentlichungstag und Bekanntmachung des Hinweises auf die Patenterteilung: **22.06.2022**
(21) Anmeldenummer: 18188473.5
(22) Anmeldetag: 10.08.2018
(51) Int. Cl.: E05B 65/00, E05C 1/04, E05C 17/48, E05B 53/00

(54) **LADENSYSTEM FÜR GEBÄUDEÖFFNUNGEN**
LOAD SYSTEM FOR BUILDING OPENINGS
SYSTÈME DE STOCKAGE POUR OUVERTURES DE BÂTIMENT

(30) Priorität: 14.08.2017 DE 102017007613
(43) Veröffentlichungstag der Anmeldung: 20.02.2019
(73) Patentinhaber: Ehret GmbH, 77972 Mahlberg (DE)
(72) Erfinder: GIELEN, Ralf, 77933 Lahr (DE)
(74) Vertreter: Himmelsbach, Mathias

(56) Entgegenhaltungen:
- CH-A- 85 047
- DE-A1- 4 303 096
- DE-U1- 8 403 609
- US-A- 1 600 140
- US-A1- 2004 207 211
- US-A1- 2010 007 157
- US-A1- 2011 001 404

## Beschreibung

Die Erfindung betrifft ein Ladensystem zur Abdeckung von Fenstern oder Türen in Gebäudeöffnungen mit mindestens zwei miteinander verbundenen und beweglich gelagerten Ladenelementen, welche jeweils eine Außenseite und eine der Außenseite gegenüberliegende Innenseite aufweisen, sowie mit einer an der Innenseite zumindest eines Ladenelements angeordneten Verriegelungseinrichtung, die einen Riegel aufweist.

Derartige Ladensysteme zum Abdecken von in Gebäudeöffnungen angeordneten Fenster oder Türen sind bekannt. Sie sind als Faltklappläden oder Faltschiebeläden ausgebildet, bei denen zumindest zwei Ladenelemente an ihren benachbarten Längsseiten mittels Scharnieren schwenkbar miteinander verbunden sind. Bei Faltklappläden ist ein Ladenelement an einer Seite über weitere Scharniere beispielsweise mit Kloben in der die Gebäudeöffnung umgehenden Wand verbunden. Bei Faltschiebeläden sind die einzelnen Ladenelemente ebenfalls mittels Scharnieren schwenkbar miteinander verbunden. Die Ladenelemente sind darüber hinaus im Bereich ihrer Ecken über Bolzen oder Stifte in Schienen geführt, die an der Oberseite und gegebenenfalls der Unterseite der Gebäudeöffnung oder eines diese abdeckenden Fenster- oder Türrahmens fest montiert sind. Diese Anordnung erlaubt ein Verschieben der Ladenelemente in Bezug auf die Gebäudeöffnung, wobei die nicht mit Bolzen versehenen Seiten der Ladenelemente nach außen schwenken so dass die Ladenelemente eine ziehharmonikaähnliche Anordnung einnehmen.

Derartige Ladensysteme weisen im Allgemeinen Verriegelungseinrichtungen auf, die es erlauben, das Ladensystem in einer geschlossenen oder geöffneten Stellung zu arretieren. Hierfür werden bevorzugt Schieberiegel eingesetzt, die in einer vorbestimmten Richtung verschieblich sind und die mit einem Schließblech zusammenwirken. Derartige Verriegelungseinrichtungen sind üblicherweise von der Innenseite eines Gebäudes her zu bedienen, da sie an der Innenseite des Ladensystems angeordnet sind. Dies kann zum einen ästhetische und zum anderen sicherheitstechnische Aspekte wie insbesondere ein erhöhter Einbruchsschutz haben. Hierzu ist es erforderlich, eine Tür oder ein Fenster an der Innenseite des Ladensystems zu öffnen, um die Verriegelungseinrichtung zu deren manueller Betätigung zu erreichen.

Im Häuserbau kommt es immer wieder vor, dass Gebäudeöffnungen, wie Fenster- oder Bereiche von Türöffnungen mit Festverglasungen verschlossen werden. Dies bedeutet, dass keine schwenkbaren Fenster- oder Türflügel vorhanden sind, die es erlauben würden, die Verriegelungseinrichtung eines vor eine solche Gebäudeöffnung gesetzten Ladensystems vom Inneren des Gebäudes her zu erreichen. Da jedoch der Wunsch bestehen kann, festverglaste, d.h. mit eine Festverglasung versehene bzw. verschlossenen Gebäudeöffnungen oder anderweitig von innen nicht zugängliche Gebäudeöffnungen mit einem Falt- bzw. Faltschiebeladensystem zu abzudecken, ergibt sich das Problem, eine Verriegelungseinrichtung für derartige Fälle vorzusehen.

Aus US 2010/007 157 A1 ist eine Verriegelungsanordnung zum Verriegeln einer oder mehrerer zweifach gefalteter Türen in einem Rahmen, die eine Halterung zum schwenkbaren Sichern der Verriegelungsanordnung in einer ausgewählten Position relativ zu den Türen und dem Rahmen aufweist, bekannt. Die Verriegelungsanordnung ist an der oberen Seitenfläche der Tür angeordnet und umfasst eine abgestufte Stange mit einem Zwischenabschnitt, die schwenkbar in der Halterung angeordnet ist, einem Verriegelungsschenkel, der sich von der Halterung senkrecht zu dem Zwischenabschnitt nach außen erstreckt, und einem Griffschenkel, der sich von der Halterung senkrecht zu dem vom Verriegelungsschenkel beabstandeten Zwischenabschnitt nach außen erstreckt, wodurch eine Schwenkbetätigung des Griffschenkels bewirkt wird, sodass der Verriegelungsschenkel die Tür im Rahmen verriegelt oder entriegelt.

Aus DE 43 03 096 A1 ist ein Zentralverschluss für eine Falttür mit mindestens zwei Flügeltürpaaren, deren beide Flügel schwenkbeweglich miteinander verbunden sind und über einen Beschlag in einer Führungsschiene verfahrbar gehalten sind, bekannt. Ein Riegelträger ist zwischen zwei Endstellungen - Offenstellung und Schließstellung - verstellbar. Er ist mit jeweils mindestens einem ersten Riegelelement je Flügelpaar versehen. Diese sind in Schließstellung mit einem zweiten Riegelelement formschlüssig in Eingriff. Eine Betätigungshandhabe in Form eines Zylinderschlosses oder einer Drehhandhabe und ein davon beaufschlagbares Betätigungselement verstellen den Riegelträger mit den ersten Riegelelementen jeweils zu einer seiner beiden Endstellungen hin. Hierdurch werden alle Flügeltürpaare gleichzeitig ver- oder entriegelt.

Der Erfindung liegt daher die Aufgabe zugrunde, ein Ladensystem der eingangs genannten Art zu schaffen, bei dem eine Entsperrung oder Verriegelung auch bei von der Innenseite des Gebäudes nicht zugänglichen Ladensystem in einfacher Art und Weise möglich ist.

Die Lösung dieser Aufgabe erfolgt gemäß dem kennzeichnenden Teil des Anspruchs 1 dadurch, dass die Betätigungseinrichtung eine gekröpfte Stange als Betätigungselement aufweist, die durch einen schlitzförmigen Durchbruch im Ladenelement von der Außenseite des Ladenelements zu dessen Innenseite geführt ist.

Hierzu weist die Betätigungseinrichtung ein Betätigungselement auf, das auf der Außenseite des Ladenelements angeordnet. Es ist von der Außenseite des zumindest einen Ladenelements insbesondere über einen Durchbruch im Ladenelement zu dessen Innenseite geführt und dort mit dem beweglichen Riegel verbunden ist. Die Innenseite des erfindungsgemäßen Ladensystems bzw. der Ladenelemente ist in der Regel im eingebauten Zustand der Gebäudeinnenseite zugewandt. Ferner ist die Innenseite des Ladensystems bzw. der Ladenelemente insbesondere in dem die Gebäudeöffnung verschließenden Zustand nicht zugänglich, da die Gebäudeöffnung innen beispielsweise mit einer Festverglasung verschlossen und der Zugang zum Ladensystem versperrt ist.

Ein Ladenelement weist in der Regel einen rechteckigen Rahmen mit Längsholmen und Querholmen auf, die in üblicher Weise miteinander verbunden sind. Die zumindest zwei Ladenelemente sind beispielsweise durch Scharniere schwenkbar miteinander verbunden. Als Material für die Ladenelemente und insbesondere für die Längs- und Querholme des Rahmens werden bevorzugt Aluminium-Hohlprofile eingesetzt. Jedoch können in Ausführung der Erfindung beliebige andere Metalle oder sonstige Materialien, wie Kunststoffe oder Hölzer eingesetzt werden. Bei Aluminium-Hohlprofilen ist die Eckverbindung in der Regel als Gehrung ausgebildet, wohingegen Holzrahmen stumpf gestoßen sind. Das Innere des Rahmens ist üblicherweise mit Lamellen, Gittern oder flächigen Elementen versehen.

Vorzugsweise ist das Verriegelungssystem mit einem Schieberiegel ausgebildet, welcher längs einer vorgegebenen Richtung von einer Verriegelungsposition in eine Entriegelungsposition und zurück bewegbar ist. In der Verriegelungsposition greift der Schieberiegel beispielsweise in ein Schließblech ein. Als spezielle Art eines Schieberiegels wir dabei eine Falle angesehen, wie sie häufig bei Türen verwendet wird. Alternativ kann der Riegel der Verriegelungseinrichtung auch als Klinke ausgebildet sein, welche um eine Achse drehbar gelagert ist und durch Drehen von einer Verriegelungsposition in eine Entriegelungsposition bringbar ist.

Bevorzugt ist die Verriegelungseinrichtung an einem Längsholm angeordnet. Je nach Höhe beziehungsweise Breite der Ladenelemente sind auch mehrere Verriegelungseinrichtungen an einem Ladenelement anbringbar. In einer Ausführung ist je eine Verriegelungseinrichtung am oberen Ende und eine am unteren Ende des Ladenelements angeordnet. Vorzugsweise sind die beiden Verriegelungseinrichtungen über eine Betätigungseinrichtung entsperrbar.

In einer erfindungsgemäßen Ausführungsform weist die Betätigungseinrichtung eine gekröpfte Stange als Betätigungselement auf, die durch einen schlitzförmigen Durchbruch im Ladenelement von der Außenseite des Ladenelements zu dessen Innenseite geführt ist. Zur Erleichterung der Handhabung der Betätigungseinrichtung ist es vorgesehen, dass die gekröpfte Stange an ihrem freien Ende eine Handhabe in Form einer Verbreiterung oder eines Ringes aufweist.

In einer Ausführungsform der Erfindung kann der Riegel mittels einem Federelement, beispielsweise einer Spiral- oder Drehfeder, in der Schließstellung gehalten werden, in welcher er sich in Eingriff mit einem Schließblech oder einer sonstigen Sperreinrichtung befindet. Als sonstige Sperreinrichtungen werden beispielsweise Bohrungen oder Vertiefungen angesehen. Die Sperrung ist durch Zug am Riegel lösbar und nach Beendigung des Zuges wird die Sperrstellung wieder selbsttätig eingenommen. Es versteht sich, dass die Entsperrung nicht während des gesamten Verschiebevorgangs des Ladensystems erforderlich ist.

Bei einer Ausführungsform der Verriegelungseinrichtung, welche von der vorliegenden Erfindung nicht umfasst ist, kann die Betätigungseinrichtung einen Seilzug aufweisen, der von der Innenseite des Ladenelements über einen Durchbruch im Ladenelement oder durch einen Spalt zwischen den Lamellen auf dessen Außenseite geführt ist. Das Betätigungsseil wird hierfür bevorzugt über am Holm angeordnete Rollen oder Gleitelemente wie beispielsweise Gleitlager oder Ummantelungen geführt, um einen Verschleiß zu verhindern oder zumindest zu minimieren. Ein Seilzug zum Öffnen ist auch in Art eines Bowdenzuges ausbildbar.

Das Verriegelungssystem und/oder die Betätigungseinrichtung können dabei derart ausgestaltet sein, dass sie in der Verriegelungsstellung oder Entriegelungsstellung arretierbar und weiter vorzugsweise auch gegen unbefugtes Betätigen geschützt sind. Beispielsweise ist die Position über eine Schließvorrichtung wie ein Schloss fixierbar, so dass trotz der Zugänglichkeit von außen ein Einbruchsschutz bzw. ein Schutz gegen unbefugtes Öffnen gegeben ist.

In einer besonders bevorzugten Ausführungsform der Erfindung ist das Ladensystem als Faltschiebeladen ausgebildet, dessen zumindest zwei Ladenelemente in zumindest einer Schiene beweglich gelagert sind. Besonders bevorzugt ist es hierbei, dass je eine Schiene an der Oberseite und an der Unterseite der Ladenelemente angeordnet ist. Die an der Oberkante der Ladenelemente montieren Führungsbolzen sind bevorzugt in der Schiene mittels Rollen oder Gleitern gelagert, wobei die Lagerung ein Verschwenken der Bolzen um deren Längsachse erlaubt.

Die Lagerung an der oberen Schiene muss selbstverständlich dazu geeignet sein, das Gewicht des Ladensystems zu tragen. Eine derartige Lagerung ist auch an einer unteren Schiene möglich, wobei hier Rollen nicht unbedingt erforderlich sind. Es ist ausreichend wenn der Bolzen in einem Schlitz in der Schiene gleitend geführt ist.

Bei der erfindungsgemäßen Ausbildung des Ladensystems mit zumindest einer Schiene ist es von Vorteil, wenn der Riegel in eine Verriegelungsstellung bringbar ist, in welcher er in die Schiene eingreift oder diese hintergreift. In einem solchen Fall dient die Schiene als Sperreinrichtung für den Riegel. Hierdurch entfällt der Bedarf an weiteren Bauteilen.

In einer Ausführung der Erfindung kann das Ladensystem auch als Klappladen ausgebildet sein, dessen zumindest zwei Ladenelemente schwenkbar sowohl zueinander als auch relativ zur Gebäudeöffnung gelagert sind. Bei eine Klappladen ist keine Schiene erforderlich, so dass der erfindungsgemäße Riegel mit einer in der Gebäudeöffnung oder dem Rahmen einer diese überdeckenden Verglasung angeordnete Sperreinrichtung in Eingriff gebracht wird.

Die Erfindung wird anschließend an Hand von Ausführungsbeispielen, die in den Figuren dargestellt sind, noch näher erläutert. Es zeigen:
- Fig. 1: einen schematisierten Querschnitt durch eine Gebäudeöffnung mit einem Ladensystem gemäß der Erfindung;
- Fig. 2: die Außenseite eines Ladenelements gemäß der Erfindung;
- Fig. 3: die Innenseite eines Ladenelements gemäß Fig. 2;
- Fig. 4: eine Detailansicht eines Längsschnitts durch einen Holm eines erfindungsgemäßen Ladenelements.

In Fig. 1 ist ein Querschnitt durch eine Gebäudeöffnung 2 mit einem Ladensystem 1 gemäß der Erfindung in schematischer Ansicht dargestellt. Die folgende Beschreibung geht davon aus, dass das Ladensystem 1 als Faltschiebeladen ausgebildet ist. Die Erfindung ist jedoch genauso bei einem Faltladensystem oder einem Schiebeladen anwendbar.

Die in Fig. 1 gezeigte Gebäudeöffnung 2 ist in beispielhafter Weise eine Fensteröffnung in der Außenwand 3 eines Gebäudes. Die Fensteröffnung ist mit einem Fenster 9 in einer Festverglasung verschlossen, bei der ein Rahmen 4 mit einer Doppelverglasung bestehend aus zwei Glasscheiben 5 in der Wand 3 innerhalb der Gebäudeöffnung 2 verankert ist. Das Fenster 9 ist somit nicht zu öffnen oder zu verschieben. Es kann jedoch aus mehreren, nebeneinander angeordneten Fensterelementen bestehen, die durch Rahmenteile getrennt sind.

In dem erfindungsgemäßen Ladensystem 1 sind zumindest zwei Ladenelemente 6 über Scharniere schwenkbar miteinander verbunden. Da in Fig. 1 der Querschnitt durch ein Ladensystem in einem geschlossenen Zustand dargestellt ist, ist hier lediglich der Querschnitt durch ein einzelnes Ladenelement 6 erkennbar. Ein solches Ladenelement 6 ist generell als flaches Paneel ausgebildet, wie in den Fig. 2 und 3 gezeigt ist. Das Ladenelement 6 weist eine Außenseite 7 auf, die auf der Außenseite der Gebäudeöffnung 2 liegt und somit vom Fenster 9 abgewandt ist. Die Innenseite 8 des Ladenelements 6 ist dem Fenster 9 zugewandt und diesem benachbart.

Das Ladenelement 6 ist in Schienen 10, 11 verschieblich geführt, die an der Außenwand 3 befestigt sind. Die Lagerung des Ladenelements 6 in den Schienen 10, 11 ist derart, dass das Ladenelement 6 um Zapfen oder Bolzen 12 schwenkbar ist. Die Zapfen oder Bolzen 12 greifen hierfür in einen Schlitz in den Schienen 10, 11 ein und können zudem über Rollen 13 in den Schienen 10, 11 gelagert sein. Eine Lagerung des Ladenelements 6 mittels Rollen 13 oder Gleitern in der oberen Schiene 10 ist erforderlich, um das Ladenelement 6 in der Schwebe zu halten und um ein Aufsitzen von dessen Unterkante auf der unteren Schiene 11 zu verhindern.

Gemäß der Erfindung ist das Ladensystem 1 an zumindest einem Ladenelement 6 mit einer Verriegelungseinrichtung 14 versehen. Die Verriegelungseinrichtung 14 weist einen in einer vorgegebenen Sperrrichtung, hier nach oben, d.h. auf die Oberseite der Gebäudeöffnung 2 hin, verschiebbaren Schieberiegel 15 auf, der mit einer beispielsweise an einem Bereich der oberen Schiene 10 angeordneten Sperreinrichtung 16 in Eingriff bringbar ist. Die Verriegelung kann auch dadurch erfolgen, dass der Schieberiegel 15 mit einem Bereich der Schiene 10 in klemmenden Kontakt tritt bzw. diese hintergreift. Zum Öffnen ist der Schieberiegel 15 nach unten zu verschieben und zum Schließen nach oben. Hier, wie in der gesamten übrigen Beschreibung, sind die Begriffe "oben" und "unten" so zu verstehen, dass "oben" durch die in Einbaulage des Ladensystems oben liegende Richtung definiert ist.

Der Schieberiegel 15 ist an der Innenseite 8 des Ladenelements 6 angeordnet. Er ist somit von der Innenseite des Gebäudes her nicht bedienbar, da das Fenster 9 wegen der Festverglasung der Gebäudeöffnung 2 nicht zu öffnen ist. An der der Schiene 10 oder der Sperreinrichtung 16 abgewandten Seite des Schieberiegels 15 greift eine gekröpfte Stange 17 an, deren einer Schenkel durch einen Durchbruch 18 auf die Außenseite 8 des Ladenelements 6 geführt ist. Der Durchbruch 18 ist bevorzug in Form eines Längsschlitzes ausgebildet, der sich in Richtung der Bewegung des Schieberriegels 15 erstreckt. Das untere, an der Außenseite 8 des Ladenelements 6 liegende Ende der gekröpften Stange 17 ist in beispielhafter Weise mit einem Zugring 19 versehen, der die Handhabung der Verriegelungseinrichtung 14 erleichtert.

Mit der Verriegelungseinrichtung 14 gemäß der Erfindung ist es möglich, einen Faltladen oder einen Faltschiebeladen, der einen von Innen nicht zugänglichen bzw. betätigbaren Verriegelungsmechanismus aufweist, von der Außenseite der Gebäudeöffnung 2 her zu Sperren oder Entsperren und dadurch dessen Öffnen oder Schließen zu ermöglichen. Hierzu wird der Schieberriegel 15 über einen Zug oder Schub an der gekröpften Stange 17 verschoben und in die jeweils erwünschte Stellung gebracht.

Die gekröpfte Stange 17 ist in beispielhafter Weise gleitend in Führungselementen 20 geführt, die auf der Innenseite 8 und/oder der Außenseite 7 den Ladenelements 6 angeordnet sein können. In Fig. 1 sind beide Möglichkeiten gezeigt. An derartigen Führungselementen könnte auch eine, in Fig. 1 nicht gezeigte Druckfeder angreifen, welche den Schieberiegel 15 in die Verschlussstellung vorspannt. Bei Verwendung dieser konstruktiven Variante ist es auch möglich, die gekröpfte Stange 17 durch einen Seilzug zu ersetzen. In diesem Fall wird das Seil, bevorzugt über Umlenkrollen, von der Innenseite 8 des Ladenelements 6 auf dessen Außenseite 7 geführt. Auch diese Bauform ist vom Erfindungsgedanken umfasst.

Sämtliche Bezugszeichen werden auch in den nachfolgenden Figuren zur Bezeichnung gleicher baulicher Merkmale beibehalten.

Die Fig. 2 zeigt die Außenseite eines Ladenelements 6 gemäß der Erfindung. Das Ladenelement 6 weist einen rechteckigen Rahmen 21 auf, der von je zwei Längsholmen 22 und zwei Querholmen 23 gebildet wird. Das Innere des Rahmens 21 ist hier beispielhaft mit einer Vielzahl von Lamellen 24 versehen. Der Rahmen 21 kann massiv, beispielsweise aus Holzprofilen, oder aus Metall- oder Kunststoffprofilen hergestellt sein. Besonders bevorzugt sind hierfür Aluminiumprofile. Ein gleiches gilt für das Material der Lamellen 24, bei denen ebenfalls Aluminium ein bevorzugter Werkstoff ist. An einem Längsholm 22 ist ein Teil der Verriegelungseinrichtung 14 angeordnet. Dieser Teil weist die gekröpfte Stange 17 mit dem Zugring 19 auf, die über ein Führungselement 20 in den Durchbruch 18 des Längsholms 22 eintaucht. Der rechteckige Durchbruch 18 ist von einer Lasche 26 umgeben, die mittels Nieten 27 am Längsholm 22 befestigt ist. Diese Lasche 26 dient unter anderem dem Schutz und der Festlegung des Durchbruchs 18 im Längsholm 22.

Die Fig. 3 zeigt die Innenseite eines Ladenelements 6 gemäß Fig. 2. Die gekröpfte Stange 17 tritt hier aus dem Durchbruch 18 im Längsholm 22 aus und ist in einer Adapterhülse 29 mit einem Verlängerungsstab 28 verbunden. Der Verlängerungsstab 28 greift an einem Ende des Schieberiegels15 an, der in einer Führung 25 längsverschieblich gelagert ist.

In Fig. 4 ist eine Detailansicht eines Längsschnitts durch einen Längsholm 22 eines erfindungsgemäßen Ladenelements 6 dargestellt. Gezeigt ist in Fig. 4 der Bereich des Längsholms 22 in dem der Durchbruch 18 angeordnet ist. Der Längsholm 22 ist hier beispielhaft als Aluminium-Hohlprofil ausgebildet, von dem in dieser Schnittdarstellung zwei gegenüberliegende Seiten erkennbar sind. Die in Figur 4 gezeigte rechte Seite des Hohlprofils bilden jeweils die Außenseite 7 und die linke Seite die Innenseite 8 des Ladenelements 6. Die gekröpfte Stange 17 ist mehrteilig ausgebildet, wobei ein Teil die eigentliche Kröpfung und den Zugring 19 aufweist. Dieser Teil 17 ist durch den Durchbruch 18 im Längsholm 22 geführt ist auf der Innenseite 8 des Ladenelements 6 über eine Adapterhülse 29 mit einem Verlängerungsstab 28 fest verbunden. Der Verlängerungsstab 28 dient der Anpassung der Länge der gekröpften Stange 17 an verschiedene Dimensionen des Ladenelements 6 oder von verschiedenen Montagepositionen der gekröpften Stange 17 am Ladenelement 6. Zudem wird die Montage der gekröpften Stange 17 hierdurch vereinfacht. Der Verlängerungsstab 28 ist jedoch stets als integraler Bestandteil der gekröpften Stange 17 zusehen, die im Sinne der Erfindung sowohl einteilig als auch mehrteilig ausgebildet sein kann.

Bei dem in Fig. 4 gezeigten Hohlprofil des Längsholms 22 wird der Durchbruch 18 durch die beiden Laschen 26 definiert, die hier zueinander in der Höhe versetzt gezeigt sind. Es versteht sich, dass der Längsholm 22 in den entsprechenden Bereichen ebenfalls durchbrochen sein muss. Die Laschen 26 können dabei derart ausgebildet sein, dass sie das Innere des Hohlprofils verschließen und somit den Eintritt von Schmutz ins Innere des Hohlprofils verhindern. Die Laschen 26 sind mit dem Längsholm 22 mittels Nieten 27 fixiert.

### Bezugszeichen

- 1: Ladensystem
- 2: Gebäudeöffnung
- 3: Außenwand
- 4: Rahmen
- 5: Glasscheiben
- 6: Ladenelement
- 7: Außenseite
- 8: Innenseite
- 9: Fenster
- 10: Schiene
- 11: Schiene
- 12: Zapfen
- 13: Rollen
- 14: Verriegelungseinrichtung
- 15: Schieberiegel
- 16: Sperreinrichtung
- 17: gekröpfte Stange
- 18: Durchbruch
- 19: Zugring
- 20: Führungselement
- 21: Rahmen
- 22: Längsholm
- 23: Querholm
- 24: Lamellen
- 25: Führung
- 26: Lasche
- 27: Niet
- 28: Verlängerungsstab
- 29: Adapterhülse

## Patentansprüche

1. Ladensystem (1) zur Abdeckung von Fenstern (9) oder Türen in Gebäudeöffnungen (2) mit mindestens zwei miteinander verbundenen und beweglich gelagerten Ladenelementen (6), welche jeweils eine Außenseite (7) und eine der Außenseite gegenüberliegende Innenseite (8) aufweisen, sowie mit einer an der Innenseite (8) zumindest eines Ladenelements (6) angeordneten Verriegelungseinrichtung (14), die einen Riegel aufweist, wobei der Riegel (15) der Verriegelungseinrichtung (14) von der Außenseite des zumindest einen Ladenelements (6) her mittels einer Betätigungseinrichtung betätigbar ist wobei die Betätigungseinrichtung eine gekröpfte Stange (17) als Betätigungselement aufweist,
**dadurch gekennzeichnet, dass** die gekröpfte Stange (17) durch einen schlitzförmigen Durchbruch (18) im Ladenelement (6) von der Außenseite (7) des Ladenelements (6) zu dessen Innenseite (8) geführt ist.

2. Ladensystem (1) nach Anspruch 1, **dadurch gekennzeichnet, dass** der Riegel (15) ein längs einer vorgegebenen Richtung beweglicher Schieberiegel (15) ist.

3. Ladensystem nach Anspruch 1 oder 2, **dadurch gekennzeichnet, dass** die Betätigungseinrichtung ein Betätigungselement aufweist, das von der Außenseite (8) des zumindest einen Ladenelements (6) über einen Durchbruch (18) im Ladenelement (6) zu dessen Innenseite (8) geführt und dort mit dem beweglichen Riegel (15) verbunden ist.

4. Ladensystem nach einem der vorstehenden Ansprüche, **dadurch gekennzeichnet, dass** das zumindest eine Ladenelement (6) einen Rahmen (21) mit Längsholmen (22) und Querholmen (23) aufweist und dass die Verriegelungseinrichtung (14) an einem Längsholm (22) angeordnet ist.

5. Ladensystem nach einem der Ansprüche 1 bis 4, **dadurch gekennzeichnet, dass** die gekröpfte Stange (17) an ihrem freien Ende eine Handhabe in Form einer Verbreiterung oder eines Zugringes (19) aufweist.

6. Ladensystem nach einem der voranstehenden Ansprüche, **dadurch gekennzeichnet, dass** der Riegel (15) mittels einer Feder in Schließstellung gehalten wird, die durch Zug am Riegel (15) lösbar ist.

7. Ladensystem nach einem der voranstehenden Ansprüche, **dadurch gekennzeichnet, dass** das Ladensystem (1) als Faltschiebeladen ausgebildet ist, dessen zumindest zwei Ladenelemente (6) in zumindest einer Schiene (10, 11) beweglich gelagert sind.

8. Ladensystem nach Anspruch 6, **dadurch gekennzeichnet, dass** der Riegel (15) durch Kontakt mit der zumindest einen Schiene (10, 11) in eine Verriegelungsstellung bringbar ist oder dass die Schiene (10, 11) eine Sperreinrichtung (16) für den Riegel (15) aufweist.

9. Ladensystem nach einem der voranstehenden Ansprüche, **dadurch gekennzeichnet, dass** das Ladensystem (1) als Klappladen ausgebildet ist, dessen zumindest zwei Ladenelemente (6) schwenkbar gelagert sind.

## Claims

1. Shutter system (1) for covering windows (9) or doors in building openings (2), having at least two interconnected and movably mounted shutter elements (6), which each have an outer side (7) and an inner side (8) opposite the outer side, and having a locking device (14) which is arranged on the inner side (8) of at least one shutter element (6) and has a latch,
wherein the latch (15) of the locking device (14) can be actuated from the outer side of the at least one shutter element (6) by means of an actuating device wherein the actuating device comprises a cranked rod (17) as an actuating element, **characterised in that** the cranked rod (17) is guided through a slot-shaped opening (18) in the shutter element (6) from the outer side (7) of the shutter element (6) to its inner side (8).

2. Shutter system (1) according to claim 1, **characterised in that** the latch (15) is a sliding latch (15) movable along a predetermined direction.

3. Shutter system according to claim 1 or 2, **characterised in that** the actuating device has an actuating element which is guided from the outer side (8) of the at least one shutter element (6) via an opening (18) in the shutter element (6) to its inner side (8) and is connected there to the movable latch (15).

4. Shutter system according to one of the preceding claims, **characterised in that** the at least one shutter element (6) has a frame (21) with longitudinal bars (22) and transverse bars (23) and **in that** the locking device (14) is arranged on a longitudinal bar (22).

5. Shutter system according to one of the claims 1 to 4, **characterised in that** the cranked rod (17) has a handle in the form of a widening or a pull ring (19) at its free end.

6. Shutter system according to one of the preceding claims, **characterised in that** the latch (15) is held in the locked position by means of a spring which can be released by pulling on the latch (15).

7. Shutter system according to one of the preceding claims, **characterised in that** the shutter system (1) is designed as a folding sliding shutter, the at least two shutter elements (6) of which are movably mounted in at least one rail (10, 11).

8. Shutter system according to claim 6, **characterised in that** the latch (15) can be brought into a locking position by contact with the at least one rail (10, 11) or that the rail (10, 11) has a locking device (16) for the latch (15).

9. Shutter system according to one of the preceding claims, **characterised in that** the shutter system (1) is designed as a folding shutter, the at least two shutter elements (6) of which are pivotably mounted.

## Revendications

1. Système de volet (1) pour couvrir des fenêtres (9) ou des portes dans des ouvertures de bâtiment (2), comprenant au moins deux éléments de volet (6) reliés l'un à l'autre et montés mobiles, qui présentent chacun un côté extérieur (7) et un côté intérieur (8) opposé au côté extérieur, ainsi que comprenant un dispositif de verrouillage (14) agencé sur le côté intérieur (8) d'au moins un élément de volet (6), qui présente un verrou, le verrou (15) du dispositif de verrouillage (14) pouvant être actionné depuis le côté extérieur de l'au moins un élément de volet (6) au moyen d'un dispositif d'actionnement, le dispositif d'actionnement présentant une tige coudée (17) en tant qu'élément d'actionnement, **caractérisé en ce que** la tige coudée (17) est guidée à travers une percée en forme de fente (18) dans l'élément de volet (6) depuis le côté extérieur (7) de l'élément de volet (6) jusqu'à son côté intérieur (8).

2. Système de volet (1) selon la revendication 1, **caractérisé en ce que** le verrou (15) est un verrou coulissant (15) mobile le long d'une direction prédéterminée.

3. Système de volet selon la revendication 1 ou 2, **caractérisé en ce que** le dispositif d'actionnement présente un élément d'actionnement, qui est guidé depuis le côté extérieur (8) de l'au moins un élément de volet (6) par l'intermédiaire d'une percée (18) dans l'élément de volet (6) jusqu'à son côté intérieur (8) et qui y est relié au verrou mobile (15).

4. Système de volet selon l'une quelconque des revendications précédentes, **caractérisé en ce que** l'au moins un élément de volet (6) présente un cadre (21) comprenant des montants longitudinaux (22) et des montants transversaux (23) et **en ce que** le dispositif de verrouillage (14) est agencé sur un montant longitudinal (22).

5. Système de volet selon l'une quelconque des revendications 1 à 4, **caractérisé en ce que** la tige coudée (17) présente à son extrémité libre une poignée sous la forme d'un élargissement ou d'un anneau de traction (19).

6. Système de volet selon l'une quelconque des revendications précédentes, **caractérisé en ce que** le verrou (15) est maintenu en position fermée au moyen d'un ressort, qui peut être libéré par traction sur le verrou (15).

7. Système de volet selon l'une quelconque des revendications précédentes, **caractérisé en ce que** le système de volet (1) est configuré sous forme de volet coulissant et pliable, dont au moins deux éléments de volet (6) sont montés mobiles dans au moins un rail (10, 11).

8. Système de volet selon la revendication 6, **caractérisé en ce que** le verrou (15) peut être amené dans une position de verrouillage par contact avec l'au moins un rail (10, 11) ou **en ce que** le rail (10, 11) présente un dispositif de blocage (16) pour le verrou (15).

9. Système de volet selon l'une quelconque des revendications précédentes, **caractérisé en ce que** le système de volet (1) est configuré sous forme de volet à battant, dont au moins deux éléments de volet (6) sont montés pivotants.
